# EUROPÄISCHE PATENTSCHRIFT

(11) **EP 0 012 387 B1**
(45) Veröffentlichungstag und Bekanntmachung des Hinweises auf die Patenterteilung: **21.12.1983**
(21) Anmeldenummer: 79104990.1
(22) Anmeldetag: 07.12.1979
(51) Int. Cl.: E01C 19/52

(54) **Gerät zum Verlegen von Pflastersteinen und Zusatzgerät zum Ausrichten der Steine**
Device for laying paving stones and accessory device for aligning the stones
Appareil pour la pose de pavés et appareil additionel pour positioner les pavés

(30) Priorität: 13.12.1978 DE 2853656
(43) Veröffentlichungstag der Anmeldung: 25.06.1980
(73) Patentinhaber: Optimas Bauelemente und Baugeräte GmbH, 26683 Saterland (DE)
(72) Erfinder: Kleinemas, Harald, D-2915 Saterland 1 (DE)
(74) Vertreter: Busse, Volker, Dipl.-Ing. Dr.jur.

## Beschreibung

Die Erfindung betrifft ein Gerät zum Verlegen von Pflastersteinen mit einem verfahrbaren Chassis, einem gegenüber dem Chassis höhenverstellbaren Kragarm und einem am Kragarm dreh- und pendelbeweglich anhängenden Greifzangenelement, das mit seitlich andrückenden Klemmbacken zumindest einen Pflasterstein lastabhängig mit einer ein Vielfaches seines Gewichts betragenden Klemmkraft zu erfassen und zu versetzen ermöglicht.

Ein derartiges Gerät ist aus der DE-GbmS 72 31 217, insbesondere dort der Fig. 5, bekannt, welches dort größere block- oder plattenförmige Straßenbelagselemente zu verlegen dient, wobei die Greifzange mit ihren Klemmbacken ein Vielfaches der Last eines solchen Straßenbelag-elements im seitlichen Angriff aufbringen kann, was auch für ein zuverlässiges Halten erforderlich ist. Die dort verwandte Zange weist auf einen Öffnungswinkel von annähernd 180° aufgespreizte Backen auf, wobei die Aufhängung direkt im Bereich der Backenanlenkung angreift. Eine solche einfache Zangenkonstruktion kann zwar einstückige Blöcke, allenfalls auch eine Reihe von Pflastersteinen erfassen, sie ist aber nicht in der Lage, nebeneinanderliegende Blöcke oder nebeneinanderliegende Steinzeilen verläßlich zu erfassen, bei denen Längendifferenzen nicht ausgleichbar sind. Eine solche einfache Konstruktion würde auch durch mehrere nebeneinanderliegende Zangen dieser Art kein befriedigendes Ergebnis liefern, da Längendifferenzen von Steinzeilen im Bereich der 180⁰⁻Spreizung einer Zange im Falle eines Übermaßes nicht oder sehr schwer noch greifbar sind, im Falle eines Untermaßes zu großen vertikalen Wegen führen würde, so daß die Steinzeilen nicht mehr in einer Ebene liegen.

Auch eine aus der DE-GbmS 75 19 906 ersichtliche Konstruktion mit zwei über einen starren Querträger miteinander verbundenen Zangengreifern ist zwar dafür bestimmt und auch geeignet, langgestreckte Randsteine an zwei auseinanderliegenden Stellen zu greifen, nicht aber mehrere nebeneinanderliegende Steine oder Steinzeilen einer gemeinsamen Lage zu erfassen und zu transportieren. Die dort veranschaulichte Zange bringt nur unzureichende Klemmkräfte im Verhältnis zu dem erfaßten Steingewicht auf. Konstruktive Änderungen im Sinne vergrößerter Klemmkräfte würden aber - wie bei der zur DE-GbmS 72 31 217 betrachteten Abwandlung - zu entsprechend vergrößerten vertikalen und je nach Länge eines Steins bzw. einer Steinzeile unterschiedlichen vertikalen Auslenkungen der Zangen führen, so daß eine Lage als solche nicht zu transportieren wäre.

Aufgabe der Erfindung ist es, ein Gerät zu schaffen, das beim Pflastern das lagenweise Verlegen von Pflastersteinen in Gruppen, insbesondere in mehr als zwei nebeneinanderliegenden Zeilen in einer einfachen, zuverlässigen und exakten Weise ermöglicht.

Diese Aufgabe wird gemäß der Erfindung in Ausgestaltung eines Geräts der Eingangs bezeichneten Art dadurch gelöst, daß das Greifzangenelement einen Satz von mehr als zwei in einer gemeinsamen Eingriffsebene gelagerten, parallel zueinander angeordneten und wirkenden Greifzangen aufweist, bei denen schwenkbar zueinander gelagerte Klemmbacken über Hebel derart mit der Aufhängung verbunden sind, daß sie sich bei Belastung in Richtung des Klemmeingriffs hin bewegen und jede der Zangen durch lastverteilende Hebelübertragungen in Form eines Systems von Ausgleichswaagebalken einzeln mit der Aufhängung des Greifzangenelements verbunden sind.

Damit ist ein Gerät geschaffen, mit dem eine ganze Schicht packetiert angelieferter Pflastersteine gegriffen, zur Pflasterstelle gefahren, abgesenkt, durch Anlegen ausgerichtet und hingelegt werden kann. Hierfür wird nur etwa ein Viertel der bei Handverlegung anzusetzenden Zeit benötigt, wobei der Pflasterer eine bequeme und leichte Arbeit erhält, insbesondere nicht mehr knieend zu arbeiten hat und die Steine nicht mehr von Hand verlegen muß.

Gegenüber den bekannten Geräten für die Verlegung einzelner Steine wird bei dem Greifzangenelement mit mehr als zwei in einer gemeinsamen Angriffsebene gelagerter Greifzangen und mit schwenkbar zueinander gelagerten Klemmbacken erreicht, daß die Klemmbacken nicht je nach dem erforderlichen Klemmweg sich unterschiedlich absenken. Die gemeinsame Eingriffsebene sorgt vielmehr dafür, daß die nebeneinanderliegenden Steine oder Steinreihen auch in einer gemeinsamen Ebene bleiben. Gleichwohl werden die Greifzangen durch die lastverteilenden Hebelübertragungen gleichzeitig mit Klemmkraft ausgestattet, so daß nicht etwa toleranzbedingt kürzere Steine oder Steinzeilen infolge geringerer Klemmkräfte nach unten herausfallen können.

Weitere Ausgestaltungen des Geräts ergeben sich nach den Ansprüchen 2 bis 12. Zwei verschiedene Zusatzgeräte zum zeilenweisen Ausrichten und Umordnen der Pflastersteine einer Pflastersteinschicht, wie sie für das Ausrichten zu einem Verband vor dem Verlegen zweckmäßig vorzusehen sind, ergeben sich nach dem Anspruch 13 mit einem gegen Federwirkung durch das Gewicht der Steine absenkbaren Tisch mit den Pflastersteinreihen zugeordneten Schiebern, auf die die Absenkbewegung des Tisches über Umlenkgetriebe übertragen wird, derart, daß jede der Steinreihen durch einen Schieber gegen jeweils einen der Reihe zugeordneten Anschlag geschoben wird bzw. nach dem Anspruch 14 durch einen nach Art einer Wippe gelagerten Tisch, der beim Auflegen der Pflastersteinschicht kippt, wobei die Pflastersteinzeilen vor jeweils passend angebrachte Anschläge rutschen. In beiden Fällen kann der Tisch auf seiner Oberfläche nach Art einer Rollenbahn verteilte Rollen aufweisen.

Ausführungsbeispiele der Erfindung sind in der Zeichnung dargestellt und werden nachfolgend näher beschrieben. In der Zeichnung zeigen:
Fig. 1 eine Seitenansicht des Gerätes,
Fig. 2 eine Draufsicht auf das Gerät nach Fig. 1,
Fig. 3 eine Teil-Stirnansicht der Greifzange zum Gerät nach Fig. 1 und 2,
Fig. 4 eine Seitenansicht der Greifzange nach Fig. 3,
Fig. 5 eine Seitenansicht eines Zusatzgerätes und
Fig. 6 eine Draufsicht auf das Zusatzgerät nach Fig. 5.

Das Gerät besteht aus einem Chassis 1 mit einer Radachse 2, einer Abstützachse 3, einem hydraulisch bewegten Kragarm 4 und einem daran hängenden Greifzangenelement 5. Das Greifzangenelement 5 umfaßt mehrere Greifzangen 6.

Mehrere Klemmbacken-Grundgestelle 7 der Greifzangen 6 sind fest miteinander verbunden. Das Greifzangenelement einschließlich damit erfaßter Betonpflastersteine ist über Traghebel 8, Ausgleichswaagebalken 9 und Laschen 10 so aufgehängt, daß das Gewicht unter den einzelnen Greifzangen gleichmäßig verteilt ist. Hierdurch wird gewährleistet, daß bei Maßtoleranzen der Betonpflastersteine untereinander oder trotz Verunreinigungen, z.B. Sand, zwischen den Betonpflastersteinen jede einzelne Greifzange 6 gleichmäßig sicher klemmt.

Die Greifzangen 6 sind so konstruiert, daß sie nicht unter die Betonpflastersteine fassen, sondern durch seitlichen Druck die Zeilen von Betonpflastersteinen so drücken, daß die entstehenden Brücken, gebildet aus den Zeilen von Betonpflastersteinen 11, nicht durchbrechen können. Der gleiche Effekt ist zu erzielen, wenn die Betonpflastersteine quer zum Zeilenverlauf gefaßt und geklemmt werden.

Eine hierzu notwendige Kraft P₂ an einer Greifzange 6 entsteht durch Hebelübersetzung aus einer Kraft Pₗ, die dam Gewicht der von der Greifzange 6 erfaßten Betonpflastersteine und zugehörigen Teilen des Greifzangenelements 5 entspricht. Die Traghebel 8 zu jeder Greifzange 6 sind an den zugehörigen Klemmbacken 7 gelagert (vgl. Fig. 3 und 4). Sie übertragen die übersetzte größere Kraft über Zuglaschen 12 auf Winkelhebel-Klemmbacken 13. Die Winkelhebel-Klemmbacken 13 üben durch die Gesamtübersetzung die Kraft P₂ aus, die das Vielfache der Kraft P ist, ausreichend, um die aus den einzelnen Betonpflastersteinen 11 gebildete Brücke zu halten. Die Gegenkraft zur Kraft P₂ wird durch Klemmbacken 14 abgefangen, die an den Klemmbacken-Grundgestellen 7 starr angebracht sind, so daß sie immer rechtwinklig zu den Betonpflastersteinen 11 stehen.

Wenn die Betonpflastersteine abgelegt werden sollen, ist es erforderlich, die Greifzangen 6 des Greifzangenelements 5 zu öffnen und offenzuhalten, damit das Greifzangenelement im leeren Zustand abgehoben und das Gerät leer zu einem Betonpflastersteinpaket gefahren werden kann. Hierzu kann ein Seilzug 15 von den Klemmbacken-Grundgestellen 7 zur Bedienungsseite des Gerätes geführt sein, der über eine Hebelübersetzung 16 gezogen und festgestellt wird, so daß hierdurch alle Hebel des Greifzangenelements 5 entlastet und die sich durch ihr Eigengewicht aufsprei-zenden beweglichen Winkelhebel 13 geöffnet sind.

Das Greifzangenelement hängt dann an den Klemmbacken-Grundgestellen 7 und nicht wie beim Klemmen an den Ausgleichswaagebalken 9. Statt eines Seilzuges 15 kann auch ein Gestänge mit entsprechender Umleitung der Kraftübertragung gewählt werden. Der Wechsel in der Aufhängung kann auf verschiedene Art erfolgen, z.B. mit Haken und Öse.

Die zu den untereinander verbundenen Grundgestellen 7 starren Klemmbacken 14 befinden sich beim verlegen in den Fugen zwischen bereits verlegten und den neu hinzugekommenen Betonpflastersteinen. Damit sie nicht beim Anheben in der Fuge verklemmen und Verschiebungen des Betonsteinpflasters verursachen, ist es erforderlich, daß sie senkrecht hochgezogen werden. Hierfür ist an den Grundgestellen 7 ungefähr in der Mitte zwischen den starren Klemmbacken 14 und dem Schwerpunkt des leeren Greifzangenelementes 5 ein Abdrückhebel 17 gelagert. Die Aufhängung am Seilzug 15 ist an einem Ende des Hebels 17 über dem Schwerpunkt des leeren Greifzangenelements angebracht, während sich das andere Ende des Hebels 17 auf die Pflastersteine 11 nahe den Klemmbacken 14 aufstützen kann. Dadurch wird die Kraft beim Aufnehmen des leeren Greifzangenelementes 5 zunächst so umgeleitet, daß sich der Hebel 17 auf den Betonpflastersteinen 11 abstützt und die Klemmbacken 14 aus der Fuge gehoben werden. Die Bewegung des Hebels 17 ist durch Anschläge so begrenzt, daß nur die zum Ausheben der Klemmbacken 14 notwendige Bewegung gegeben ist.

Die Betonsteinschicht muß genau an das liegende Pflaster angeschlossen werden können. Deshalb muß das Greifzangenelement 5 nach allen Richtungen hin dreh- und schwenkbar sein. Außerdem muß die schwebende Betonpflastersteinschicht immer waagerecht hängen, unabhängig von der jeweiligen Stellung des Gerätes. Daher ist die Aufhängung am Kragarm 4 mit den fest angebrachten Stegen 18 schwenkbar mit einer Augenlasche 19 über einen Bolzen 20 verbunden. Für die Schwenkmöglichkeit in die um 90° versetzte Richtung sorgt ein Lagerstift 21. Zur Drehmöglichkeit um eine vertikale Mittelachse ruht eine angewinkelte horizontale Scheibe 22 in einer entsprechenden Pfanne 23. Die Scheibe 22 ist mit dem Augenzapfen 24 fest verbunden.

Eine Drehung ist zwischen Pfanne 23 und Scheibe 22 möglich, wobei die Scheibe 22 auf der Schräge der Pfanne 23 hochrutscht. Hierbei ist Widerstand zu überwinden. Beim Nachlassen der Drehkraft läuft die Scheibe 22 in die Ausgangslage zurück. Somit richtet sich das Greifzangenelement 5 immer wieder zum übrigen Gerät aus.

Um das Greifzangenelement 5 so weit anzuheben, daß eine Schicht Betonpflastersteine von einem Paket bis zu ca. 1,20 m Höhe abgenommen werden kann, wird der Kragarm 4 durch einen Hydraulikzylinder 25 hochgefahren. Hierbei schwenkt der Kragarm 4 um eine Lagerung 26.

An dem Gerät ist ein Druckbehälter angebracht, der zum Teil mit Öl gefüllt ist, zum größeren Teil mit Preßluft. In diesem Ausführungsbeispiel ist das Chassis 1 aus Rohren gebildet und dient gleichzeitig als Druckbehälter. Vom unteren Bereich aus, in dem sich das unter Druck stehende Öl befindet, geht eine Leitung über ein Handventil zum Hydraulikzylinder 25.

Um den Hydraulikzylinder 25 auszufahren und damit das leere Greifzangenelement 5 auf eine größere Höhe zu bringen, wird ein Handventil geöffnet. Das unter Druck stehende Öl fährt den Hydraulikzylinder aus. Das auf die dem Betonsteinpflasterpaket entsprechende Höhe gebrachte Greifzangenelement 5 wird durch Schließen des Handventils höhenmäßig festgestellt, da sich im Hydraulikzylinder 25 und in den Leitungen nur Öl befindet.

Eine obere Schicht von Betonpflastersteinen wird mit dem Greifzangenelement 5 vom Paket gegriffen und mit dem Gerät vom Paket weggefahren. Durch das Gewicht der im Greifzangenelement 5 hängenden Betonpflastersteinschicht wird der Druck im Hydraulikzylinder 25 entsprechend erhöhrt. Wird jetzt das Handventil geöffnet, so strömt das unter größerem Druck stehende Öl aus dem Hydraulikzylinder zurück in den Druckbehälter. Das heißt: Die Last wird abgesenkt. Die Geschwindigkeit und das Stoppen des Absenkens ist mit dem Handventil zu regeln.

Alternativ kann der Kragarm 4 auch ohne Druckluftspeicher durch Federkraft aus vorgespannten Federn gehoben werden, wobei der Hydraulikzylinder 25 mit ausgefahren wird. Dann dient der Hydraulikzylinder 25 nur zum Absenken und Feststellen. Der Ölbehälter steht dann nicht unter Druck. Das Absenken geschieht wie schon vorher beschrieben, wobei hier die Federn wieder stärker gespannt werden.

Gemäß einer weiteren Alternative wird der Kragarm 4 durch Federkraft gehoben und anstatt des voher beschriebenen Hydraulikzylinders eine mechanische Bremse benutzt.

Das Anheben der Betonsteinpflasterschicht geschieht durch Kippen des gesamten Gerätes um die Radachse 2 wie bei einer Sackkarre. Das Ablegen der Betonpflastersteine geschieht auf die gleiche Weise.

Um beim Kippen des Gerätes einen größeren Bereich bestreichen zu können, ohne die Hände in unbequemer Höhe zu haben, sind zweckmäßig mehrere Handgriffe 27 übereinander angebracht.

Je nach Gewicht der Betonpflastersteine können in einen Korb 28 einige Betonpflastersteine als Gegengewicht gelegt werden. Der Druck in der Hand wird dabei gemindert und die Handhabung erleichtert. Statt des Korbes 28 kann auch ein Behälter für Sand oder dergleichen angebracht werden.

Zum Überwinden eines Höhenunterschiedes im Gelände ist es zweckmäßig, daß man die Räder der Radachse 2 einzeln getrennt bremst. Das gebremste bzw. festgestellte Rad dient dans als fester Drehpunkt, um durch seitliches Drehen des gesamten Gerätes das andere Rad über ein Hindernis wegrollen zu lassen. An den Handgriffen 27 sind Bedienungshebel für die Bremsen angeordnet, damit die Handgriffe beim Bremsen nicht losgelassen werden müssen. Die Übertragung zu den Bremsen der Räder kann mittels Gestänge, Seilzug oder Bowdenzug erfolgen.

Nicht alle Betonpflastersteine werden so an der Baustelle angeliefert, wie sie im fertigen Pflaster liegen sollen. Rechtecksteine, z.B., liegen oft mit sich kreuzenden Fugen in der Schicht des Paketes.

Um ein Verlegen mit dem Gerät trotzdem erfindungsgemäß zu bewerkstelligen, ist ein Zusatzgerät zum Umordnen der Betonpflastersteine innerhalb der Betonpflastersteinschicht erforderlich. Um nicht auf Energiequellen wie Strom oder Motoren angewiesen zu sein, wird das Gewicht der Betonpflastersteine als Ausgangskraft benutzt.

Ein hierzu vorgesehenes, in Fig. 5 und 6 dargestelltes Zusatzgerät besteht aus einem Auflagetisch 29 mit vier Beinen 29'. Die Beine 29' sind als Hydraulikzylinder ausgebildet, die bei umbelastetem Auflagetisch 29 durch Federn 30 im ausgefahrenen Zustand gehalten werden. Durch Auflegen einer Betonpflastersteinschicht 31 werden die Federn 30 zusammengedrückt, und die Hydraulikzylinder werden eingefahren. Das dadurch verdrängte Öl wird durch untereinander verbundene Leitungen 32 in horizontal wirkende parallele Arbeitszylinder 33 auf den Auflagetisch 29 gedrückt. Kolbenstangen 34 der Arbeitszylinder 33 fahren aus und schieben die Betonpflastersteinzeilen vor gegenüberliegende Anschläge 35. Nach Aufnahme der Betonpflastersteinschicht 31 durch das Gerät sorgen die Federn 30 für das Heben des Auflagetisches 28 sowie für das Ausfahren der Hydraulikzylinder der Beine 29' und das Einfahren der Kolbenstangen 34.

Die Umsetzung der Abwärtsbewegung des Auflagetisches 28 in die horizontale Bewegung der Betonpflastersteinzeilen kann auch durch Hebelmechanismus in Verbindung mit Rückholfedern oder Gegengewicht erfolgen.

Der Auflagetisch 29 kann auch mit starren Beinen versehen sein, die einseitig angebracht sind. Für den waagerechten Stand im unbelasteten Zustand sorgt ein Gegengewicht. Bei aufgelegter Betonpflastersteinschicht kippt der Auflagetisch 29 und erhält dadurch eine so große Schräglage, daß die Betonpflastersteinschicht auf ihm abgleitet, bis jede Betonpflastersteinzeile vor einen Anschlag rutscht. Um die Reibung der Betonpflastersteine zu mindern, kann der Auflagetisch 29 als Röllchentisch ausgebildet sein.

Nach Aufnahme der umgeordneten Betonpflastersteinschicht durch das Gerät kippt der Auflagetisch 29 in die waagerechte Ausgangslage zurück.

## Patentansprüche

1. Gerät zum Verlegen von Pflastersteinen mit einem verfahrbaren Chassis (1), einem gegenüber dem Chassis höhenverstellbaren Kragarm (4) und einem am Kragarm dreh- und pendelbeweglich anhängenden Greifzangenelement (5), das mit seitlich andrückenden Klemmbacken zumindest einen Pflasterstein lastabhängig mit einer ein Vielfaches seines Gewichts betragenden Klemmkraft zu erfassen und zu versetzen ermöglicht, dadurch gekennzeichnet, daß das Greifzangenelement (5) einen Satz von mehr als zwei in einer gemeinsamen Eingriffsebene gelagerten, parallel zueinander angeordneten und wirkenden Greifzangen aufweist, bei denen schwenkbar zueinander gelagerte Klemmbacken (13; 7, 14) über Hebel (8, 12) derart mit der Aufhängung verbunden sind, daß sie sich bei Belastung in Richtung des Klemmeingriffs hin bewegen und jede der Zangen durch lastverteilende Hebelübertragungen in Form eines Systems von Ausgleichswaagebalken (9) einzeln mit der Aufhängung des Greifzangenelements (5) verbunden sind.

2. Gerät nach Anspruch 1, dadurch gekennzeichnet, daß die Greifzangen neben der an den Hebeln (8, 12) angreifenden Aufhängung eine zweite, die beweglichen Klemmbacken bei Betätigung entlastende Aufhängung (15, 17) besitzt.

3. Gerät nach Anspruch 2, dadurch gekennzeichnet, daß die entlastende Aufhängung (15, 17) über jeweils einen zweiarmigen, mit seinem einen Ende zum Hinausdrücken der Pflastersteine aus den Klemmbacken (13; 7, 14) bis zu einem Anschlag nierderbeweglichen Abdrückhebel (17) an der einen Klemmbacke (7, 14) einer jeden Greifzange angelenkt ist, wobei die entlastende Aufhängung am anderen Ende des Abdrückhebels (17) angreift.

4. Gerät nach einem der Ansprüche 1 bis 3, dadurch gekennzeichnet, daß die drehbewegliche Anhängung des Greifzangenelements (5) gegenüber dem Kragarm (4) als in eine Ruhelage selbstrückdrehende Anhängung (22, 23) ausgebildet ist.

5. Gerät nach Anspruch 4, dadurch gekennzeichnet, daß die selbstrückdrehende Anhängung ein Drehlager mit zwei aus einer Ruhelage ansteigenden Auflagerflächen aufweist, die beim Verdrehen des Greifzangenelementes (5) zu dessen Anheben und damit zu einem Rückstellmoment führen.

6. Gerät nach Anspruch 4, dadurch gekennzeichnet, daß die rückstellende Anhängung eine beidseitig wirkende Rückstellfederung aufweist.

7. Gerät nach einem der Ansprüche 1 bis 6, dadurch gekennzeichnet, daß der Kragarm (4) in bekannter Weise durch einen Hydraulikzylinder (25) mit Versorgung von einem Druckbehälter aus verstellt wird, der unter Gasdruck steht und teilweise mit Öl gefüllt ist, wobei ein von Hand bedientes Hydraulik-Steuerventil den Hydraulikzylinder (25) betätigt und feststellt.

8. Gerät nach Anspruch 7, dadurch gekennzeichnet, daß der Chassis (1) aus Rohr hergestellt ist und mit zumindest einem abgeschlossenen Rohrbereich als Druckbehälter dient.

9. Gerät nach einem der Ansprüche 1 bis 8, dadurch gekennzeichnet, daß das Gerät an der Bedienungsseite rechts und links übereinander mehrere Handgriffe (27) hat, die eine Handhabung des Chassis beim Kippen um seine Fahrachse in bequemer Arbeitshöhe ermöglichen.

10. Gerät nach einem der Ansprüche 1 bis 9, dadurch gekennzeichnet, daß zur besseren Handhabung mit überkragendem Gewicht bedienungsseitig am Chassis ein Korb oder Behälter (28) angebracht ist, in den Gegengewicht eingefüllt werden kann.

11. Gerät nach einem der Ansprüche 1 bis 10, dadurch gekennzeichnet, daß an den Rädern eine Radachse (2) zwei voneinander unabhängige Bremsen angebracht sind, die manuell zu bedienen sind, ohne die Handgriffe (27) loslassen zu müssen.

12. Gerät nach einem der Ansprüche 1 bis 11, dadurch gekennzeichnet, daß es zumindest drei auf zwei zueinander parallelen Radachsen (2, 3) angeordnete Räder aufweist.

13. Gerät zum zeilenweisen Ausrichten und Umordnen der Pflastersteine innerhalb eine zum Verlegen bestimmten Pflastersteinschicht, insbesondere als Zusatzgerät zu einem Verlegegerät nach einem der Ansprüche 1 bis 12, gekennzeichnet durch einen gegen Federwirkung durch das Gewicht der Steine absenkbaren Tisch (29) mit den Pflastersteinreihen zugeordneten Schiebern (34), auf die die Absenkbewegung des Tisches über Umlenkgetriebe (33) übertragen wird, derart, daß jede der Steinreihen durch eine Schieber gegen jeweils einen der Reihe zugeordneten Anschlag (35) geschoben wird.

14. Gerät zum zeilenweisen Ausrichten und Umordnen des Pflastersteine einer Pflastersteinschicht, insbesondere als Zusatzgerät zu einem Verlegegerät nach einem der Ansprüche 1 bis 12, gekennzeichnet durch einen nach Art einer Wippe gelagerten Tisch, der bei Auflegen der Pflastersteinschicht (31) kippt, wobei die Pflastersteinzeilen vor jeweils passend angebrachte Anschläge rutschen.

15. Gerät nach Anspruch 13 oder 14, dadurch gekennzeichnet, daß der Tisch (29) auf seiner Oberfläche nach Art einer Rollenbahn verteilte Rollen aufweist.

## Revendications

1. Appareil pour poser des pavés comportant un châssis (1) déplaçable, un bras en porte à faux (4) réglable en hauteur par rapport au châssis et un élément à pinces (5) suspendu au bras en porte à faux d'une manière permettant des mouvements de rotation et pendulaires, qui permet, à l'aide de mâchoires de serrage exerçant des pressions latérales, de saisir et de déplacer au moins un pavé en fonction de la charge et avec une force de serrage valent plusieurs fois son poids, caractérisé en ce que l'élément à pinces (5) comporte un jeu de plus de deux pinces montées dans un plan de prise commun, qui sont disposées et fonctionnent parallèlement les une aux autres, et pour lesquelles des mâchoires de serrage (13; 7, 14) pouvant pivoter l'une par rapport à l'autre sont reliées au dispositif de suspension par l'intermédiaire de leviers (8, 12) d'une manière telle que, lorsqu'elles sont mises en charge, elles se déplacent en direction de la prise par serrage, chacune des pinces étant reliée au dispositif de suspension de l'élément à pinces (5) individuellement par des moyens de transmission à leviers répartissant la charge qui ont la forme d'un système de fléau compensateur (9).

2. Appareil suivant la revendication 1, caractérisé en ce que les pinces présentent, près du dispositif de suspension attaquant les leviers (8, 12) un second dispositif de suspension (15, 17) qui, lorsqu'il est actionné, dégage les mâchoires de serrage mobiles.

3. Appareil suivant la revendication 2, caractérisé en ce que le dispositif de suspension de dégagement (15, 17) est articulé, par l'intermédiaire chaque fois d'un levier d'appui à deux bras (17) pouvant être déplacé vers le bas jusqu'à une butée par sa première extrémité pour repousser les pavés hors des mâchoires de serrage (13; 7, 14), à la première mâchoire de serrage (7, 14) de chaque pince, la suspension de dégagement agissant sur l'autre extrémité du levier d'appui (17).

4. Appareil suivant l'une quelconque des revendications 1 à 3, caractérisé en ce que le dispositif de suspension de l'élément à pinces (5) permettant des mouvements de rotation par rapport au bras en porte à faux (4) a la forme d'un dispositif de suspension (22, 23) revenant automatiquement en position de repos.

5. Appareil suivant la revendication 4, caractérisé en ce que le dispositif de suspension à retour automatique présente un palier de rotation avec deux surfaces d'appui qui se dressent à partir d'une position de repos et qui lors de la rotation de l'élément à pinces (5), provoquent son soulèvement et ainsi un moment de rappel.

6. Appareil suivant la revendication 4, caractérisé en ce que le dispositif de suspension à rappel présente un dispositif à ressort de rappel agissant des deux côtés.

7. Appareil suivant l'une quelconque des revendications 1 à 6, caractérisé en ce que le bras en porte à faux (4) est déplacé d'une manière connue par un vérin hydraulique (25) alimenté à partir d'un récipient à pression qui est maintenu sous une pression de gaz et est rempli partiellement d'huile, une valve de commande hydraulique actionnée à la main actionnant et bloquant le vérin hydraulique (25).

8. Appareil suivant la revendication 7, caractérisé en ce que le châssis (1) est fait d'un tube dont au moins une zone fermée sert de réservoir à pression.

9. Appareil suivant l'une quelconque des revendications 1 à 8, caractérisé en ce qu'il comporte du côté de manoeuvre à droite et à gauche plusieurs poignées (27) superposées qui permettent de manipuler le châssis lors du basculement autour de son essieu à une hauteur de travail commode.

10. Appareil suivant l'une quelconque des revendications 1 à 9, caractérisé en ce que pour améliorer la manipulation dans le cas d'un poids en porte à faux, un panier ou un récipient (28) est monté du côté de manoeuvre sur le châssis et peut être rempli par un contrepoids.

11. Appareil suivant l'une quelconque des revendications 1 à 10, caractérisé en ce que deux freins indépendants l'un de l'autre sont montés sur les roues d'un essieu (2) at peuvent être actionnés manuellement sans que l'on doive lâcher les poignées (27).

12. Appareil suivant l'une quelconque des revendications 1 à 11, caractérisé en ce qu'il comporte au moins trois roues montées sur deux essieux (2, 3) parallèles l'un à l'autre.

13. Appareil servant à orienter file par file et réarranger les pavés à l'intérieur d'une couche de pavés déterminée à poser, en particulier en tant qu'appareil auxiliaire s'ajoutant à un appareil de pose suivant l'une quelconque des revendications 1 à 12, caractérisé par une table (29) pouvant descendre à l'encontre de la sollicitation de ressorts sous l'effet du poids des pavés, des coulisseaux (34) associés aux files de pavés, auquel la descente de la table est transmise par l'intermédiaire de mécanismes de renvoi (33) d'une manière telle que chaque file de pavés soit déplacée par un coulisseau chaque fois contre une butée (35) associée.

14. Appareil pour orienter ligne par ligne et réarranger les pavés d'une couche de pavés, en particulier en tant qu'appareil auxiliaire s'ajoutant à un appareil de pose suivant l'une quelconque des revendications 1 à 12, caractérisé par une table montée à la manière d'une bascule qui, lors de la pose de la couche de pavés (31) pivote autour de son axe, de sorte que les files de pavés glissent contre des butées chaque fois prévues à cet effet.

15. Appareil suivant la revendication 13 ou 14, caractérisé en ce que la table (29) présente des rouleaux répartis sur sa surface comme sur un transporteur à rouleaux.

## Claims

1. A device for laying paving stones having a mobile chassis (1), a jib (4) which is adjustable in height in relation to the chassis and a gripping tongs element (5) which is suspended on the jib for rotary and pendulum movement and which renders it possible to pick up and displace at least one paving stone with a clamping force amounting to a multiple of its weight, depending on the load, by means of clamping jaws pressing laterally, characterised in that the gripping tongs element (5) comprises a set of more than two pairs of gripping tongs mounted in a common plane of action and disposed and acting parallel to one another, wherein clamping jaws (13, 7, 14) which are mounted for pivoting in relation to one another are connected to the suspension via levers (8, 12) in such a manner that, on loading, they move in the direction of the clamping engagement and each pair of tongs is connected individually to the suspension of the gripping tongs element (5) by means of load-distributing lever transmissions in the form of a system of compensating balance beams (9).

2. A device as claimed in claim 1, characterised in that, apart from the suspension acting on the levers (8, 12), the gripping tongs have a second suspension (15, 17) relieving the movable clamping jaws of load on actuation.

3. A device as claimed in claim 2, characterised in that the relieving suspension (15, 17) is articulated on the one clamping jaw (7, 14) of each pair of gripping tongs via a two-armed pressing lever (17) which can be moved down by its one end to press the paving stones out of the clamping jaws (13, 7, 14) as far as a stop, during which the relieving suspension acts on the other end of the pressing lever (17).

4. A device as claimed in any one of claims 1 to 3, characterised in that the rotationally movable suspension of the gripping tongs element (5) in relation to the jib (4) is constructed in the form of a suspension (22, 23) which is adapted to restore itself into a predetermined position of rest.

5. A device as claimed in claim 4, characterised in that the self restoring suspension comprises a pivot bearing with two bearing surfaces rising from a position of rest which, on twisting of the gripping tongs element (5), lead to its lifting and hence to a restoring moment.

6. A device as claimed in claim 4, characterised in that the self restoring suspension comprises a restoring spring means acting at both sides.

7. A device as claimed in any one of claims 1 to 6, characterised in that the jib (4) is adjusted in known manner by a hydraulic piston and cylinder device (25) with supply of pressure fluid from a pressure tank which is subject to gas pressure and is partially filled with oil, while a manually operated hydraulic control valve actuates and locks the hydraulic piston and cylinder device (25).

8. A device as claimed in claim 7, characterised in that the chassis (1) is made from tube and serves as a pressure tank with at least one sealed off tube region.

9. A device as claimed in any one of claims 1 to 8, characterised in that it has, at the operator's side, a plurality of handles (27) which are disposed one above the other to the right and left and which render it possible to manipulate the chassis on tilting on a pair of its wheels to a convenient working height.

10. A device as claimed in any one of claims 1 to 9, characterised in that a basket or container (28) which can be filled with counterweights is provided on the chassis at the service side for better handling with an overhanging weight.

11. A device as claimed in any one of claims 1 to 10, characterised in that two brakes, which are independent of one another, and which are manually operable without having to let go of the handles (27), are provided on the wheels of one wheel axle (2).

12. A device as claimed in any one of claims 1 to 11, characterised in that it comprises at least three wheels disposed on two wheel axles (2, 3) which are parallel to one another.

13. A device for aligning and rearranging the paving stones line by line within a course of paving stones intended for laying, particularly as an auxiliary device to a laying device as claimed in any one of claims 1 to 12, characterised by a table (29) which can be lowered by the weight of the paving stones against spring action, with slides (34) which are associated with the rows of paving stones and to which the lowering movement of the table is transmitted via a change of direction drive (33) in such a manner that each of the rows of paving stones is pushed by a slide against a stop (35) associated with the row in each case.

14. A device for aligning and rearranging the paving stones of a course of paving stones line by line, particularly as an auxiliary device to a laying device as claimed in any one of claims 1 to 12, characterised by a table which is mounted in the manner of a rocker and which tilts when the course of paving stones (31) is placed on it, whereupon the lines of paving stones slide against suitably mounted stops in each case.

15. A device as claimed in claim 13 or 14 characterised in that the table (29) comprises rollers on its surface distributed in the manner of a gravity-roller conveyor.
